# EUROPÄISCHE PATENTSCHRIFT

(11) **EP 3 527 927 B1**
(45) Veröffentlichungstag und Bekanntmachung des Hinweises auf die Patenterteilung: **27.07.2022**
(21) Anmeldenummer: 19157381.5
(22) Anmeldetag: 15.02.2019
(51) Int. Cl.: F42C 1/14, F42B 12/10, F42B 12/20, F42B 12/36, F42B 12/46

(54) **MUNITION**
MUNITION
MUNITION

(30) Priorität: 16.02.2018 DE 102018103564
(43) Veröffentlichungstag der Anmeldung: 21.08.2019
(73) Patentinhaber: Rheinmetall Waffe Munition ARGES GmbH, 4690 Schwanenstadt (AT)
(72) Erfinder: Stögermüller, Johann, 4690 Rüstorf (AT); Graf, Helge, 4690 Schwanenstadt (AT); Huber, Rene, 4690 Schwanenstadt (AT); Weiss, Martin, 4882 Oberwang (AT); Bürger, Daniel, 4690 Schwanenstadt (AT)
(74) Vertreter: DREISS Patentanwälte PartG mbB

(56) Entgegenhaltungen:
- WO-A1-2016/098096
- US-A1- 2011 174 187
- US-A1- 2012 216 698

## Beschreibung

Die Erfindung beschäftigt sich mit einer Munition bzw. mit einer Granate. Die Erfindung betrifft speziell eine Abstandszündung für eine insbesondere 40mm Munition bzw. Granate.

Derartige Munitionen können aus einem Gefechtskopf oder Projektil, einer Sprengstofffüllung und einem Hoch-/Niederdruckantriebssystem bestehen.

Der DE 39 18 005 C2 ist ein Granatgeschoss entnehmbar. Das Granatgeschoss weist vorderseitig einen Wirkteil auf, bestehend aus einer besonders geformten Stand-Off-Haube, z.B. aus Aluminium oder Kunststoff, einer zylindrischen ggf. vorfragmentierten Geschosshülle, z.B. aus Stahl oder Schwermetall, mit einer darin gelagerten Sprengstoffladung. Als Aufschlagzünder ist ein Bodenzünder vorgesehen.

Aus der CH 255 134 ist eine Granate mit einem als Selbstzerleger- und Aufschlagzünder ausgebildeten Bodenzünder bekannt. Die Granate ist mit einer möglichst großen Sprengladung in einem dünnwandig ausgebildeten Geschossmantel ausgerüstet und zeichnet sich dadurch aus, dass für die momentane Aufschlagzündung eine im Kopf des Geschossmantels vernietete, das Geschoss zentral durchdringende, auf die auch für den Bodenzünder dienende Zündsprengkapsel wirkende Nadel vorgesehen ist.

Mit der DE 86 14 108 U1 wird eine Infanteriegranate beschrieben, die einen Aufschlagzünder und einen pyrotechnischen, zeitverzögerten Selbstzerleger umfasst. Damit wird sichergestellt, dass nach Überschreiten der maximalen Flugzeit in jedem Fall das Geschoss durch den Selbstzerleger gezündet wird.

Die vorgenannten Lösungen wirken im Ziel durch eine Splitterbildung der Munition bzw. des Projektils. Gewünscht wird jedoch eine Munition, die eine hohe Sprengwirkung am Ziel erreicht. Diesen neuen Anforderungen werden derartige Granaten nicht gerecht.

Die US 8,800,448 B2 zeigt eine Abstandshaltereinrichtung. Ein Projektil weist eine vorstehende Nase auf, die sich beim Auftreffen des Projektils auf ein Ziel verschiebt. Die Nase hat dabei eine halbrunde geometrische Form. Das System nutzt dabei ein Verzögerungsdetonationselement. Die Verzögerungszeit des Verzögerungsdetonators und die Geschwindigkeit, mit der die Abstandshalteeinrichtung von der Tür wegprallt, bestimmen den Abstand, bei dem die Abstandshalteeinrichtung das Projektil zur Detonation bringt. Dabei wird die Abstandshalteeinrichtung so ausgelegt, dass das Projektil auf den effektiv gewünschten Abstand zurückprallt und explodiert, wobei die Tür explosionsartige mit ausreichender Kraft belastet wird, um die Tür zu öffnen. Die Detonationsverzögerung kann hier im Bereich von 75 bis 100ms, der Abstand im Bereich von 8 bis 14 Zoll liegen.

Die US 8,413,586 B2 offenbart eine modifizierte 40mm Granate, die in der Lage ist, eine Tür aufzubrechen. Die Granate umfasst ein Projektil, das eine Abstandshaltereinrichtung an der Nase aufweist. Die Abstandshalterung dient dazu, den Sprengstoff in dem Projektil zu zünden, bevor die Nase des Projektils ein Ziel trifft, d.h., die Abstandsvorrichtung detoniert die Sprengladung innerhalb des Projektils, bevor die Nase des Projektils tatsächlich auf das Ziel auftrifft. Dadurch wird eine Druckwelle erzeugt, die auf das Ziel einwirkt. Die Abstandsvorrichtung umfasst ein Rohr und einen Kontaktgeber, der umlaufende Rillen, durch die der Kontaktgeber im Rohr arretiert und damit unterschiedliche Distanzen von Nase und Ziel eingestellt werden können.

Mit diesen vorgenannten Abstandshalteeinrichtungen kann auf die neuen Anforderungen besser eingegangen werden.

Die WO 2016/098096 A1 sieht einen Nachteil dieser Ausführungsformen darin, dass zusätzliches Gewicht die ballistischen Eigenschaften des Projektils verändert. Daher wird vorgeschlagen, auf eine derartige Abstandsvorrichtung zu verzichten.

Hier stellt sich die Erfindung die Aufgabe, eine Munition anzugeben, die den vorgenannten Bedenken Rechnung trägt und den neuen Anforderungen gerecht wird.

Der Erfindung liegt die Idee zugrunde, eine Munition gemäß Anspruch 1 oder Anspruch 4 mit einer hohen Sprengwirkung aufzuzeigen, die nicht über die Splitterbildung sondern über einen Druck ihre Wirkung am bzw. im Ziel erzielt. Die vorliegende Erfindung sieht dazu eine mechanische Zündpunktverlagerung ähnlich der US 8,431,586 B2 vor. Diese Zündpunktverlagerung wird dadurch erreicht, dass eine mechanische Abstandszündung vorgesehen ist. Diese Abstandszündung dient dabei insbesondere zur Vergrößerung der detonationsdruckbeaufschlagten Fläche am Zielmedium. Eine splitterbildende Wirkung am Ziel wird minimiert. Durch die mechanische Abstandszündung wird eine zeitversetzte Zündung initiiert. Für die Funktion der Abstandszündung ist eine Abstandshalter vorgesehen. Dieser Abstandshalter bewirkt einen bestimmten Abstand zum Ziel beim Auftreffen des Projektils. Durch
den Abstandshalter kann das Projektil gegenüber herkömmlichen Projektilen verlängert werden. Bereits mit Auftreffen des Abstandshalters auf ein Ziel wird der Zündvorgang eingeleitet, obwohl das Projektil selbst noch nicht auf das Ziel aufgetroffen ist.

Dabei wurde herausgefunden, dass ein Abstandshalter zwar Einfluss auf die Ballistik des Projektils nimmt, diese ballistische Einschränkungen durch Optimierung der Länge des Abstandshalters jedoch minimiert werden können.

Die Energie der Detonation ist, bei gleichem Sprengstoff im Projektil, immer gleich. Je weiter weg diese Druckwelle vom Ziel ausgelöst wird, je geringer ist die Leistung im Ziel. Der richtige Abstand zum Ziel ist somit eine wichtige Komponente, die sich in der Wahl der Länge des Abstandshalters wiederfindet. Der richtige Abstand bestimmt nämlich die Druckwelle.

Erfindungsgemäß ist daher vorgesehen, unterschiedlich lange Abstandshalter zu verwenden. Diese Abstandshalter können zudem unterschiedliche geometrische Formen aufweisen. Der Abstandshalter kann beispielsweise in Form eines zylindrischen Stachels ausgeführt sein. Alternative Formen sind bekannt. Die Abstandshalter können zudem aus unterschiedlichen bzw. verschiedenen Werkstoffen und deren Kombinationen bestehen. Dabei kann es sich um Kunststoffe, Aluminium, Gummi oder dergleichen handeln.

Die verschiedenen Längen und / oder Werkstoffe können unter anderem experimentell ermittelt werden. So kann durch zumindest einen Druckaufnehmer der Druck an einem Ziel aufgenommen werden, den jeder Abstandshalter entsprechend seiner Länge und / oder seiner Werkstoffes am Ziel auslöst. Die Länge und ggf. der Werkstoff eines Abstandshalters und der mit diesem Abstandshalter am Ziel erreichten Druck wird dann abgespeichert. Auf diese Daten kann dann im Einsatzfall zurückgegriffen werden, um eine gewünschte Druckwelle am Ziel zu erhalten. Alternativ können auch Tabellen angefertigt werden, die Aufschluss über die optimale Länge auch im Zusammenspiel mit dem optimalen Werkstoff des Abstandshalters geben.

Der Abstandshalter verändert die Druckwirkung auf verstärkte Ziele, Barrikaden oder Deckungen. Durch die Wahl des verwendeten Abstandshalters kann das Projektil unterschiedliche Druckverhältnisse schaffen. Insbesondere durch die Wahl der Länge des jeweilig eingesetzten Abstandshalters kann eine maximale Druckwirkung am / im Ziel eingestellt und damit vorbestimmt werden.

Der Abstandhalter ist bevorzugt als eigenständige, modulare Baugruppe ausgeführt. Der Abstandshalter kann in einem Projektil integriert und / oder ausfahrbar sein. Der Abstandshalter ist gegen einen anderen Abstandshalter austauschbar. Ist der Abstandshalter im Projektil ausfahrbar eingebunden, ist über das Aus- und Einfahren die Länge des Abstandshalters einstellbar. Das Ausfahren kann manuell oder automatisch erfolgen. Ein automatisches Ausfahren kann mit der Abschussenergie des Projektils eingeleitet werden. Es ist bekannt, dass das Projektil mit einer hohen Geschwindigkeit beaufschlag wird. So kann vorgesehen sein, dass eine Sicherung des Abschusshalters des Projektils herausgenommen und über den Drall das Ausfahren reguliert wird. Rastungen innerhalb des Projektils können dann das Festlegen und Festsetzen der Länge des Abstandshalters unterstützen.

Alternativ kann der Abstandshalter dem Projektil vorgelagert sein. Dazu kann der modulare mechanische Aufsatz bzw. Abstandshalter werkzeuglos, d.h. ohne Werkzeuge, an der Munition bzw. dem Projektil befestigt werden. In einer einfachsten Art und Weise weist dieser beispielsweise ein Gewinde zum Ein- oder Anschrauben des Abstandshalters in / an die Munition auf. Alternative lösbare Verbindungen, wie Klipsen, Bajonett etc., sind bekannt und ebenfalls anwendbar.

Durch seinen modularen Aufbau kann der Abstandshalter in vorteilhafter Art und Weise auch vor Ort gegen einen anderen Abstandshalter ausgetauscht und an der Munition bzw. dem Projektil befestigt werden. Auch ein Deaktivieren des Abstandshalters vor Ort ist möglich.

Die Munition besteht bekanntlich aus einem Gefechtskopf bzw. Projektil mit einem bevorzugt mechanischen Bodenzünder. Das Projektil ist hier ein Sprengkopf. Als Sprengstoffe werden die bevorzugt, die schlagartig umgesetzt werden, in der Regel vom festen Zustand in einen gasförmigen Zustand. Dabei kann es sich um einen speziell modifizierten Sprengstoff handeln, mit einem Druckniveau über eine längere Zeit. Bekannt sind hochexplosive Blast Enhaced Ladungen, die diese Aufgabe erfüllen.

Aufgrund der hohen Sprengwirkung kann die Munition als Offensivgranate auch als "Room-Cleaner" eingesetzt werden. Die Munition bildet eine hochwirksame Speziallösung für diverse Zugangstechniken (Methods of Entry, MOE). Eine derartige Granate bietet eine gute Einsatzmöglichkeit für offensive Aktionen in unterschiedlichen Gebieten sowie in Nahkämpfen, um insbesondere weiche und halbharte Ziele zu bekämpfen.

Der Bodenzünder als Aufschlagzünder enthält einen pyrotechnischen Selbstzerstörungsmechanismus, der bei einem weichen Aufprall, z.B. einem Aufprall gegen Schnee, Moos, Schlamm etc. oder bei Nichtfunktion beim ersten Aufprall eine sichere Detonation gewährleistet.

Der mechanische Aufsatz bzw. der Abstandshalter selbst kann Wirkmittel, wie Pyrotechnik, Sprengstoff, Reizstoff etc., enthalten.

Das Projektil wird von einer Patronenhülse getragen, wobei das Projektil an dieser in bekannter Art und Weise befestigt ist. Ein Hoch-/Niederdruck-Kammersystem in der Patronenhülse sorgt für eine konstante Innenballistik und führt zu einer konstanten Mündungsgeschwindigkeit und zu einer exzellenten Zielgenauigkeit.

Das Patronendesign gewährleistet die Widerstandsfähigkeit gegen diverse Umwelteinflüsse, wie beispielsweise Temperatur, Luftfeuchtigkeit. Vibration, Wasser, Salznebel etc. Es dichtet die Munition ab.

Die vorgeschlagene Lösung betrifft eine offensive Munition, mit Wahl und Einstellung einer maximalen Druckwirkung im Ziel bei minimaler Fragmentbildung. Die Munition gewährleistet eine exzellente Zielgenauigkeit. Die Munition erfüllt höchsten Sicherheitsstandard und umfasst eine mögliche Selbstzerstörung.

Anhand eines Ausführungsbeispiels mit Zeichnung soll die Erfindung näher erläutert werden. Es zeigt:
- Fig. 1: eine Munition ohne Abstandszündfunktion,
- Fig. 2: die Munition aus Fig. 1 mit Abstandszündfunktion
- Fig. 3: verschiedene Abstandshalter nach der Erfindung.

Die Fig. 1 zeigt eine Munition 1 bestehend aus einem Projektil 2 mit einem Bodenzünder 3. Der Bodenzünder 3 arbeitet bevorzugt mechanisch. Das Projektil 2 ist ferner mit einer Haube 4 ausgestattet. Die Haube 4 weist frontseitig ein Mittel 5 auf. Das Projektil 2 besteht aus einem Sprengkopf 2.1, hier bevorzugt mit einer hochexplosiven Blast Enhaced Ladung. Das Projektil 2 ist mit einer Patronenhülse 7 in bekannter Art und Weise funktionell verbunden. Die Verbindung 8 kann beispielsweise eine Klemm- oder Clippverbindung sein. Alternative Verbindungen sind bekannt. Die Patronenhülse 7 umfasst ein Hoch-/ Niederdruckantriebssystem, welches durch eine Hochdruckkammer 9 und eine Niederdruckkammer 10 gebildet wird.

Fig. 2 zeigt die Munition 1 mit einem Abstandshalter 6, der an dem Mittel 5 an der Haue 4 befestigbar ist. Der Abstandhalter 6 ist als eigenständige Baugruppe ausgeführt. In der einfachsten Ausführung kann der Abstandshalter 6 auf das Projektil aufgeschraubt werden. Der Abstandshalter 6 kann aus verschiedenen Werkstoffen und deren Kombinationen bestehen. Als Werkstoffe bieten sich u.a. Kunststoffe, Gummi oder Aluminium an.

Die Zündkette wird in dieser Ausführung durch den Bodenzünder 3 und den Sprengstoff des Sprengkopfes des Projektils 2 gebildet.

Erfindungsgemäß ist nun vorgesehen, dass unterschiedliche lange bzw. verschiedene Abstandshalter 6 mit einem Projektil 2 funktionell verbunden werden können. Die Abstandshalter 6 sind gegeneinander austausch- oder ersetzbar.

Dazu sind in einer ersten Ausführungsmöglichkeit mehrere Abstandshalter 6, 6', 6" verschiedener Längen und / oder unterschiedlicher Formen einsetzbar. Mit Hilfe der verschiedenen Abstandshalter 6, 6', 6" ist es möglich, unterschiedliche Auftreffzeiten und damit verbunden verschiedene zeit- bzw. abstandsversetzte Zündungen zu initiieren. So wird je nach Länge des Abstandshalters 6, 6', 6' das Auslösen der Zündkette beeinflusst (Fig.3).

Der Abstandshalter 6, 6', 6" ist bevorzugt als Stachel ausgelegt. Geometrische Formen des Abstandshalters 6, 6', 6" oder Stachels können sein zylinderförmig, kegelförmig, kegelstumpfförmig, quadratisch etc.

Der Abstandshalter 6, 6', 6" kann in einer weiteren, nicht näher dargestellten Ausführungsform in dem Projektil 2 integriert und / oder ausfahrbar sein. Bei der integrierten Variante kann der Abstandshalter 6, 6', 6" gegen einen anderen ausgetauscht werden. Das Aus- und Einfahren des Abstandshalters 6, 6', 6" kann manuell oder automatisch erfolgen.

Der Abstandshalter 6, 6', 6" kann zudem Wirkmittel 12, wie Pyrotechnik, Sprengstoff, Reizstoff etc., enthalten.

Der Bodenzünder 3 am Projektil 2 als Aufschlagzünder ist so konzipiert, dass er eine pyrotechnische Selbstzerstörungsladung enthält, um bei einem weichen Aufprall oder bei Nichtfunktion beim ersten Aufprall eine sichere Detonation zu gewährleisten.

Die Funktionsweise der Munition 1 mit einem Projektil 2 aus einem Sprengkopf mit einer hochexplosiven Blast Enhanced Ladung, hier in Form einer "Multi Purpose Blast Granate" oder "High Explosiv Blast Enhanced" Stand-Off-Granate, ist wie folgt:
Nach Beaufschlagung eines Zünders 11 und dem Abbrand einer Treibladung in der Hochdruckkammer 9 (nicht näher dargestellt), erfolgt ein Druckanstieg in der Hochdruckkammer 9. Über nicht näher dargestellte Bohrungen etc. gelangen diese Treibladungsgase in die Niederdruckkammer 10. Sobald der Gasdruck in den beiden Kammern 9, 10 eine definierte Höhe erreicht hat, wird das Projektil 2 von der Patronenhülse 7 getrennt, d.h., gleichmäßig und ohne nachteilige Druckschwankungen aus der Patronenhülse 7 ausgeschoben, und beschleunigt. Dabei werden Sicherungselemente des Bodenzünders 3 bis zum Erreichen der Rohrmündung in eine scharfgestellte Funktionsposition umgestellt (nicht näher dargestellt).

Das Projektil 2 fliegt gegen ein Ziel an und trifft mit dem Abstandshalter 6 (6', 6") auf ein nicht weiter dargestelltes Ziel auf. Der scharfgestellte Bodenzünder 3 wird durch den Aufprall des Abstandshalters 6, 6', 6" aktiviert und damit die Zündkette initiiert. Bevor das Projektil 2 das eigentliche Ziel selbst erreicht hat, wird durch den umgesetzten Sprengsoff des Projektils 2 eine Druckwelle aufgebaut, der auf das Ziel einwirkt. Die Größe der Druckwelle wird durch den gewählten Abstandshalter 6, 6', 6" des Projektils 2 vom Ziel bestimmt. Der Abstand des Projektils 2 vom Ziel wird somit von der Länge I, I', I" des gewählten Abstandshalters 6, 6', 6" bestimmt (Fig. 3).

Diese Abstandsfunktion ist vom Benutzer frei wählbar. So kann die Abstandsfunktion aktiviert oder deaktiviert werden. Das kann bei einem im Projektil 2 integrierten Abstandshalter 6, 6', 6" durch das Einfahren (deaktivieren) oder das Ausfahren (aktivieren) des Abstandshalters 6, 6', 6" umgesetzt werden. Ist der Abstandshalter 6, 6', 6" auf das Projektil 2 aufsetzbar, kann ein deaktivieren beispielsweise durch Abnehmen des Abstandshalters 6, 6', 6" erfolgen. In diesem Fall wird mit dem Auftreffen der Haube 4 des Projektils 2 die Zündkette ausgelöst.

## Patentansprüche

1. System, umfassend mehrere gegeneinander austauschbare Abstandshalter (6, 6', 6") von verschiedenen Längen (I, I', I") und eine Munition (1), umfassend ein Projektil (2) mit einer Haube (4), eine Patronenhülse (7) mit einer Hochdruckkammer (9) und einer Niederdruckkammer (10), wobei die Patronenhülse (7) mit dem Projektil (2) funktional verbunden ist, und wobei die Munition (1) einen der mehreren an dem Projektil (2) befestigbaren Abstandshalter (6, 6', 6") umfasst.

2. System nach Anspruch 1, **gekennzeichnet durch** ein Mittel (5) frontseitig an der Haube (4) zur Anbindung des Abstandshalters (6, 6', 6").

3. System nach Anspruch 2, **dadurch gekennzeichnet, dass** das Mittel (5) eine lösbare Verbindung, wie Gewinde, Klipse, Bajonett, ist.

4. System, umfassend mehrere gegeneinander austauschbare Abstandshalter (6, 6', 6") von verschiedenen Längen (I, I', I") und eine Munition (1), umfassend ein Projektil (2) mit einer Haube (4), eine Patronenhülse (7) mit einer Hochdruckkammer (9) und einer Niederdruckkammer (10), wobei die Patronenhülse (7) mit dem Projektil (2) funktional verbunden ist, und wobei die Munition (1) einen der mehreren in dem Projektil (2) integrierten Abstandshalter (6, 6', 6") umfasst, und wobei der integrierte Abstandshalter (6, 6', 6") durch ein Aus- und Einfahren in der Länge veränderbar ist.

5. System nach Anspruch 4, **dadurch gekennzeichnet, dass** das Aus- und Einfahren manuell oder automatisch erfolgt.

6. System nach einem der Ansprüche 1 bis 5, **gekennzeichnet durch** verschiedene geometrische Formen des Abstandshalters (6, 6', 6").

7. System nach Anspruch 6, **dadurch gekennzeichnet, dass** die geometrische Form des Abstandhalters (6, 6', 6") als Stachel ausgelegt ist, welcher zylindrisch, kegelförmig, kegelstumpfförmig, quadratisch ausgeführt ist.

8. System nach einem der Ansprüche 1 bis 7, **gekennzeichnet durch** einen modularen Aufbau des Abstandshalters (6, 6', 6").

9. System nach einem der Ansprüche 1 bis 8, **gekennzeichnet durch** unterschiedliche Werkstoffe, wie Kunststoffe, Gummi, Aluminium und deren Kombination, aus denen der Abstandshalter (6, 6', 6") gefertigt ist.

10. System nach einem der Ansprüche 1 bis 9, **gekennzeichnet durch** zumindest ein Wirkmittel (12), wie eine Pyrotechnik, ein Sprengstoff oder ein Reizstoff, im Abstandshalter (6, 6', 6").

11. System nach einem der Ansprüche 1 bis 10, **gekennzeichnet durch** einen Bodenzünder (3) als Aufschlagzünder, der einen pyrotechnischen Selbstzerstörungsmechanismus enthält.

12. System nach einem der Ansprüche 1 bis 11, **gekennzeichnet durch** einen Sprengkopf als Projektil (2) mit einer hochexplosiven, Blast Enhanced Ladung.

13. System nach einem der Ansprüche 1 bis 12, **gekennzeichnet durch** eine Munition (1) im Kaliber 40mm.

## Claims

1. System comprising a plurality of interchangeable spacers (6, 6', 6") of different lengths (I, I', I") and ammunition (1) comprising a projectile (2) that has a cap (4), and a cartridge case (7) that has a highpressure chamber (9) and a low-pressure chamber (10), wherein the cartridge case (7) is operatively connected to the projectile (2), and wherein the ammunition (1) comprises one of the plurality of spacers (6, 6', 6") that can be fastened to the projectile (2).

2. System according to claim 1, **characterized by** a means (5) on the front of the cap (4) for attaching the spacer (6, 6', 6").

3. System according to claim 2, **characterized in that** the means (5) is a releasable connection, such as a thread, clip or bayonet.

4. System comprising a plurality of interchangeable spacers (6, 6', 6") of different lengths (I, I', I") and ammunition (1) comprising a projectile (2) that has a cap (4), and a cartridge case (7) that has a highpressure chamber (9) and a low-pressure chamber (10), wherein the cartridge case (7) is operatively connected to the projectile (2), and wherein the ammunition (1) comprises one of the plurality of spacers (6, 6', 6") that is integrated in the projectile (2), and wherein the length of the integrated spacer (6, 6', 6") can be changed through extension and retraction.

5. System according to claim 4, **characterized in that** the extension and retraction is carried out manually or automatically.

6. System according to any of claims 1 to 5, **characterized by** different geometric shapes of the spacer (6, 6', 6").

7. System according to claim 6, **characterized in that** the geometric shape of the spacer (6, 6', 6") is in the form of a projection which is cylindrical, conical, frustoconical or square.

8. System according to any of claims 1 to 7, **characterized by** a modular structure of the spacer (6, 6', 6").

9. System according to any of claims 1 to 8, **characterized by** different materials, such as plastics materials, rubber, aluminum and combinations thereof, from which the spacer (6, 6', 6") is made.

10. System according to any of claims 1 to 9, **characterized by** at least one active agent (12), such as a pyrotechnic agent, an explosive or an irritant, in the spacer (6, 6', 6").

11. System according to any of claims 1 to 10, **characterized by** a base detonating fuse (3) as an impact fuse which contains a pyrotechnic self-destruct mechanism.

12. System according to any of claims 1 to 11, **characterized by** a warhead as the projectile (2) having a highly explosive, blast-enhanced charge.

13. System according to any of claims 1 to 12, **characterized by** ammunition (1) having a 40 mm caliber.

## Revendications

1. Système comprenant une pluralité d'écarteurs (6, 6', 6") interchangeables de longueurs différentes (I, I', II") et une munition (1) comprenant un projectile (2) ayant un capuchon (4), une douille de cartouche (7) ayant une chambre à haute pression (9) et une chambre à basse pression (10), dans lequel ladite douille de cartouche (7) est reliée fonctionnellement au projectile (2), et dans lequel la munition (1) comprend l'un de la pluralité d'écarteurs (6, 6', 6") qui peuvent être fixés au projectile (2).

2. Système selon la revendication 1, **caractérisé par** un moyen (5) sur la face frontale du capuchon (4), qui est destiné à attacher l'écarteur (6, 6', 6").

3. Système selon la revendication 2, **caractérisé par le fait que** ledit moyen (5) est une liaison amovible, telle que filetages, clips, baïonnette.

4. Système comprenant une pluralité d'écarteurs (6, 6', 6") interchangeables de longueurs différentes (I, I', I") et une munition (1) comprenant un projectile (2) ayant un capuchon (4), une douille de cartouche (7) ayant une chambre à haute pression (9) et une chambre à basse pression (10), dans lequel ladite douille de cartouche (7) est reliée fonctionnellement au projectile (2), et dans lequel la munition (1) comprend l'un de la pluralité d'écarteurs (6, 6', 6") intégrés au projectile (2), et dans lequel l'écarteur (6, 6', 6") intégré peut être modifié en longueur en étant sorti et rétracté.

5. Système selon la revendication 4, **caractérisé par le fait que** la sortie et la rétraction s'effectuent de façon manuelle ou automatique.

6. Système selon l'une quelconque des revendications 1 à 5, **caractérisé par** différentes formes géométriques de l'écarteur (6, 6', 6").

7. Système selon la revendication 6, **caractérisé par le fait que** la forme géométrique de l'écarteur (6, 6', 6") est conçue en tant que pointe qui est réalisée de manière cylindrique, conique, tronconique, carrée.

8. Système selon l'une quelconque des revendications 1 à 7, **caractérisé par** une construction modulaire de l'écarteur (6, 6', 6").

9. Système selon l'une quelconque des revendications 1 à 8, **caractérisé par** différents matériaux, tels que la matière plastique, le caoutchouc, l'aluminium et la combinaison de ceux-ci, à partir desquels l'écarteur (6, 6', 6") est réalisé.

10. Système selon l'une quelconque des revendications 1 à 9, **caractérisé par** au moins un agent actif (1 2), tel qu'une pyrotechnique, un explosif ou un irritant, à l'intérieur de l'écarteur (6, 6', 6").

11. Système selon l'une quelconque des revendications 1 à 10, **caractérisé par** une fusée de base (3) en tant que fusée à impact qui contient un mécanisme d'autodestruction pyrotechnique.

12. Système selon l'une quelconque des revendications 1 à 11, **caractérisé par** une tête détonante en tant que projectile (2) comprenant une charge hautement explosive à détonation améliorée (blast enhanced).

13. Système selon l'une quelconque des revendications 1 à 12, **caractérisé par** une munition (1) de calibre 40 mm.
